# EUROPÄISCHE PATENTSCHRIFT

(11) **EP 3 408 501 B1**
(45) Veröffentlichungstag und Bekanntmachung des Hinweises auf die Patenterteilung: **17.03.2021**
(21) Anmeldenummer: 17715064.6
(22) Anmeldetag: 22.03.2017
(51) Int. Cl.: F01D 5/18

(54) **FILMKÜHLLOCH IN GASTURBINEN BAUTEILEN**
FILM COOLING HOLE IN GAS TURBINE COMPONENTS
TROU POUR FILM D'AIR DE REFROIDISSEMENT DANS DES PIÈCES DE TURBINE À GAZ

(30) Priorität: 23.03.2016 DE 102016204824
(43) Veröffentlichungstag der Anmeldung: 05.12.2018
(73) Patentinhaber: Siemens Energy Global GmbH & Co. KG, 81739 München (DE)
(72) Erfinder: BECK, Thomas, 16341 Panketal (DE); DAHLKE, Stefan, 45481 Mülheim a.d. Ruhr (DE); DIETRICH, Jens, 14612 Falkensee (DE); HOHENSTEIN, Sebastian, 40489 Düsseldorf (DE)
(86) Internationale Anmeldenummer: PCT/EP2017/056834
(87) Internationale Veröffentlichungsnummer: WO 2017/162743

(56) Entgegenhaltungen:
- EP-A1- 0 945 593
- WO-A1-01/43912
- US-A1- 2012 051 941

## Beschreibung

Die Erfindung betrifft Filmkühllöcher von zu kühlenden Gasturbinen-Bauteilen. Gasturbinen-Bauteile, die Filmkühllöcher aufweisen, können beispielsweise Turbinenschaufeln, Ringsegmente oder auch Brennkammerbauteile sein.

Mit Hilfe der Filmkühllöcher kann ein kühlender Luftfilm auf von Heißgas überströmbaren Flächen der zu kühlenden Bauteile erzeugt werden, welcher diese vor dem direkten Kontakt und damit vor den thermischen Einflüssen des daran entlang strömenden Heißgases schützen soll.

So offenbart beispielsweise die EP 0 227 578 A2 ein konventionelles Filmkühlluftloch, bei der sich an einen runde Einlass ein diffusorartiger Bereich anschließt. Durch den diffusorartigen Bereich wird eine Auffächerung der ausströmenden Kühlluft in lateraler Richtung ermöglicht. Jedoch besteht im Zuge steigender Verbrennungstemperaturen und steigenden Anforderungen an den Wirkungsgrad von Gasturbinen weiterhin ein besonderes Interesse an der Bereitstellung eines Filmkühllochs mit gesteigerter Kühlkapazität bei geringem Kühllufteinsatz.

Aufgabe dieser Erfindung ist die Bereitstellung eines Filmkühllochs, mit dem eine besonders effiziente Filmkühlung erreicht werden kann.

Diese Aufgabe wird mit einem Filmkühlloch gemäß Anspruch 1 gelöst. Vorteilhafte Ausgestaltungen sind in den abhängigen Ansprüchen angegeben, wobei die Merkmale der abhängigen Ansprüche in beliebiger Weise auch nur teilweise miteinander kombiniert werden können.

### Es zeigen:

- Fig. 1: ein herkömmliches Filmkühlloch mit gegenläufig rotierenden Wirbelpaaren,
- Fig. 2: das herkömmliche Filmkühlloch in einem Querschnitt,
- Fig. 3: das herkömmliche Filmkühlloch in einer Draufsicht,
- Fig. 4: ein erfindungsgemäßes Filmkühlloch in einer perspektivischen Ansicht,
- Fig. 5: das erfindungsgemäße Filmkühlloch mit gegenläufig rotierenden Wirbelpaaren,
- Fig. 6: einen Querschnitt durch eine das erfindungsgemäße Filmkühlloch aufweisende Bauteilwand und
- Fig. 7: eine zur ersten Oberfläche senkrechte Draufsicht auf das erfindungsgemäße Filmkühlloch.

Die Erfindung und das erfindungsgemäße Filmkühlloch 20 sind in den Figuren 4 bis 7 dargestellt, wohingegen die Figuren 1 bis 3 ein vorbekanntes Filmkühlloch 2 zeigen. Sowohl bei der Darstellung der Erfindung als auch bei der Darstellung des Standes der Technik sind identische Merkmale mit den gleichen Bezugszeichen versehen.

Jedes der gezeigten Filmkühllöcher 2, 20 ist in einer heißgasbeaufschlagbaren Wand 14 als Durchgangsloch ausgebildet, so dass es sich von einer ersten Oberfläche 16 der Wand 14 zu einer dieser gegenüberliegenden zweiten Oberfläche 18 der Wand 14 erstreckt. Die erste Oberfläche 16 ist bei bestimmungsgemäßen Einsatz der Erfindung von einem heißeren Medium M_{H} überströmt, wohingegen die zweite Oberfläche 18 währenddessen einem kühleren Medium M_{K} ausgesetzt ist. Üblicherweise handelt es sich bei dem heißeren Medium um ein Arbeitsmedium und bei dem kühleren Medium um Kühlluft. Die Wand 14 kann beispielsweise ein Bestandteil einer Turbinenschaufel einer Turbomaschine, eines Ringsegments, einer Brennkammerwand oder dergleichen sein und dabei eine oder mehrere Reihen mit derartigen oder ähnlichen Filmkühllöcher 2, 20 aufweisen.

Die betreffenden Filmkühllöcher 2, 20 sind gegenüber den Oberflächen 16, 18 geneigt angeordnet. Jedes Filmkühlloch 2, 20 umfasst eine Einströmöffnung 22, welche in der zweiten Oberfläche 18 angeordnet ist. Durch diese Einströmöffnung 22 kann das kühlere Medium in das betreffende Filmkühlloch einströmen. Das eingeströmte Medium verlässt das betreffende Filmkühlloch 2, 20 durch eine in der ersten Oberfläche 16 angeordnete Ausströmöffnung 24.

Wie aus den Figuren 3 und 7 hervorgeht, reicht ein erster Längsabschnitt des Filmkühllochs 2, 20, nachfolgend Einströmabschnitt 26 genannt, von der Einströmöffnung 22 bis zu einem Übergangspunkt 25 und weist dabei einen konstanten Durchströmungsdurchmesser d auf. Mittels dieses Durchmessers d ist die Durchflussmenge an austretendem Medium M_{K} einstellbar. Ab dem Übergangspunkt 25 ändert sich neben der Größe des durchströmbaren Querschnitts des Filmkühllochs auch dessen Kontur. In Bezug auf das das Filmkühlloch durchströmende kühlere Medium M_{K} folgt mithin unmittelbar stromab des Übergangspunkt 25 ein sich stetig verändernder Diffusorabschnitt 28, welcher sich bis zur Ausströmöffnung 24 erstreckt.

Jedes Filmkühlloch besitzt eine virtuelle Längsachse LL, welche sich durch die Mittelpunkte des Einströmabschnitts 26 erstreckt und darüber hinaus verlängert. Die betreffenden Filmkühllöcher 2, 20 sind gegenüber der ersten Oberfläche 16 derart geneigt, dass die virtuelle zentrale Längsachse LL - in einer Querschnittbetrachtung durch die betreffende Wand 14 - mit einem stromauf liegenden Bereich 16a der zweiten Oberfläche 16 einen spitzen Neigungswinkel α_{N} einschließt.

Längs der virtuellen Längsachse LL betrachtet weisen der Einströmabschnitt 26 die Länge L_{cyl} und der Diffusorabschnitt 28 die Länge L_{diff} auf, die sich zu einer zur Lochlänge L zusammenfassen lassen.

Insbesondere der Diffusorabschnitt 28 des Filmkühllochs 2, 20 umfasst vier einzeln identifizierbare Seitenwände, die nachfolgend als Umfangsabschnitte bezeichnet werden und längs des Umlaufs ineinander übergehen. Ein erster Umfangsabschnitt UA_{H} weist einen geringeren Abstand zur ersten Oberfläche 16 auf und ist damit dem heißeren Medium M_{H} zugewandt. Dieser Umfangsabschnitt UA_{H} endet einerseits an einer in Bezug auf das heißere Medium M_{H} anströmseitigen Diffusorkante 34 und geht andererseits lateral beidseitig in jeweils einen seitlichen Umfangsabschnitt UA_{S1}, UA_{S2} über. Die beiden seitlichen Umfangsabschnitte UA_{S1}, UA_{S2} gehen jeweils dann in einen gemeinsamen Umfangsabschnitt UA_{K} über, der einen geringeren Abstand zur zweiten Oberfläche 18 aufweist und damit dem kühleren Medium M_{K} zugewandt ist. Der weitere Umfangsabschnitt UA_{K} endet somit an einer in Bezug auf das heißere Medium M_{H} abströmseitigen Diffusorkante 30, die vorzugsweise im Wesentlichen geradlinig ist. Insgesamt lässt sich ein Abstand w_{bc} zwischen anströmseitiger Diffusorkante 34 und abströmseitige Diffusorkante 30 ermitteln.

In dem gezeigten Ausführungsbeispiel sind die Wände der seitlichen Umfangsabschnitte UA_{S1}, UA_{S2} weitestgehend geradlinig ausgestaltet.

In einer Querschnittbetrachtung (vgl. Fig. 1) schließt der dem kühleren Medium zugewandte Umfangsabschnitt UA_{K} mit der virtuellen Längsachse LL einen so genannten Rücklagewinkel α₃ ein. Bei senkrechter Projektion (gemäß Fig. 3) auf die erste Oberfläche 16 kann ein Öffnungswinkel β₁ jeweils zwischen den seitlichen Umfangsabschnitten UA_{S1}, UA_{S2} des Diffusorabschnitts 28 und mit der virtuellen zentralen Längsachse LL erfasst werden.

Erfindungsgemäß ist vorgesehen, dass die im Diffusorabschnitt 28 des Filmkühllochs 20 zunehmende Vergrößerung des Durchströmungsquerschnitts allein in einer Dimension (Lateralrichtungen LR) erfolgt. Dazu ist vorgesehen, dass der Rücklage-Winkel α₃ einen Wert zwischen 1° und 0° aufweist. Mithin erfolgt die Zunahme des Durchströmungsquerschnitts hauptsächlich dadurch, dass die seitlichen Umfangsabschnitte UA_{S1}, UA_{S2} des Filmkühllochs 20 divergieren, wohingegen im Diffusorabschnitt 28 der Abstand zwischen dem dem heißeren Medium M_{H} zugewandten Umfangsabschnitt UA_{H} und dem dem kühleren Medium M_{K} zugewandten Umfangsabschnitt UA_{K} an der Ausströmöffnung 24 höchstens nur unwesentlich größer wird als der Durchmesser d des Einströmabschnitts 26.

Damit wird das Gebiet-Verhältnis (area-ratio) vergrößert: für einen gegebenen Massenstrom an kühlerem Medium durch das betreffende Filmkühlloch 20 kann die Strömungsgeschwindigkeit an der Ausströmöffnung 24 des Filmkühllochs 20 im Vergleich zu einem konventionellen Filmkühlloch 2 reduziert werden, wodurch die Tendenz des austretenden Strahls an kühlerem Medium M_{K} zur Ablösung von der ersten Oberfläche 16 reduziert werden kann.

Bevorzugt ist die zwischen dem Übergangspunkt 25 und der Ausströmöffnung 24 erfassbare Länge L_{diff} des Diffusorabschnitts 28 größer als der 7-fache Durchmesser d des Einströmabschnitts 26. Damit wird erreicht, dass der Diffusorabschnitt vergleichse lang ist und sich somit hinreichend aufweiten kann. Im Betrieb kann sich dann ein vergleichsweise breiter Kühlluftfilm ausbilden.

Erfindungsgemäß weist die diffusorartige Aufweitung des Filmkühllochs 20 im Diffusorabschnitt 28 unmittelbar stromab des Übergangspunkts 25 - in einer Querschnittbetrachtung durch die betreffende Wand 14 - eine Diffusorhöhe h auf, die kleiner ist als der Durchmesser d des Einströmabschnitts 26. Vorzugsweise ist sie kleiner als 50% des Durchmessers d. Dadurch beginnt der Diffusoreingang mit einer vergleichsweise sachten Diffusoraufweitung, was die Neigung der Kühlluftströmung zu Ablösungen verringert. Zudem beginnt die diffusorartige Aufweitung des Filmkühllochs 20 nicht an demjenigen Abschnitt des Umfangs des Filmkühllochs 20, welches der zweiten Oberfläche 18 am nächsten ist, sondern an den beiden seitlichen Abschnitten des Umfangs. Damit kann eine verlustärmere Auffächerung der Strömung im Inneren des Filmkühllochs 20 erreicht, da sich eine Druckverteilung einstellt, die weniger asymmetrisch, sondern eher vergleichmäßigt ist.

Gleichfalls ist eine zur Strömungsrichtung des heißeren Mediums M_{H} senkrecht erfassbare Breite B der Ausströmöffnung 24 größer als bei konventionellen Filmkühllöchern 2 mit vergleichbaren Diffusoröffnungsverhältnissen. Dies beeinflusst die gegenläufig rotierenden Wirbelpaare 23 positiv, welche gewöhnlich an den äußeren seitlichen Rändern der Ausströmöffnung 24, d.h. den gedachten Verlängerungen der seitlichen Umfangsabschnitten UA_{S1} und UA_{S2} auftreten. Gleichzeitig hat dies einen Einfluss erster Ordnung auf den Mischungsprozess von kühlerem Medium M_{K} und heißerem Medium M_{H}. Wie in Figur 5 gezeigt, kann der Abstand der beiden Schenkel der gegenläufig rotierenden Wirbelpaare 23 durch das vorgeschlagene Design vergrößert werden. Dadurch wird das im Bereich der virtuellen zentralen Längsachsse LL ausströmende kühlere Medium M_{K} weniger durch die gegenläufig rotierenden Wirbelpaare 23 beeinflusst, was die Durchmischung reduziert. Auch die Stärke der gegenläufig rotierenden Wirbelpaare 23 kann dadurch reduziert werden. Im Ergebnis führt dies zu einer vergrößerten Abdeckung der ersten Oberfläche 16 mit dem gewünschten Kühlluftfilm.

Weiter führt die größere Spreizung, d.h. der im Vergleich zum Stand der Technik vergrößerte Öffnungswinkel β₁ des Diffusorabschnitts 28 in zur Strömungsrichtung des heißeren Mediums M_{H} senkrechter Richtung (Lateralrichtung LR) zu einer gleichmäßigeren Verteilung des kühleren Mediums M_{K} an der Ausströmöffnung 24. Damit kann ein lokales Überkühlen der ersten Oberfläche 16 im zentralen Bereich der virtuellen Längsachse LL unmittelbar stromab der abströmseitigen Diffusorkante 30 reduziert werden. Insgesamt kann damit die Kühlung vergleichmäßigt werden. Aus diesem Grunde ist der Öffnungswinkel β₁ nicht größer als 12°. Vorzugsweise liegt er bei 11,5°.

Vorzugsweise ist die anströmseitige Diffusorkante 34 symmetrisch gekrümmt ausgestaltet, wobei dessen mittlerer Bereich geringfügig weiter stromauf angeordnet ist als seine seitlichen Enden. Hierdurch lässt sich das Filmkühlloch 20 einfacher produzieren, da zuerst der Einströmabschnitt gebohrt und anschließend die Kontur des Diffusorabschnitts hergestellt werden kann.

Alle vorgenannten Vorteile führen insgesamt zu einem Anstieg der adiabatischen Filmkühlungwirksamkeit verglichen mit konventionellen Filmkühllöchern. Insbesondere weiter stromab des Filmkühllochs ist die durchschnittliche Filmkühlwirksamkeit des erfindungsgemäßen Filmkühllochs der Wirksamkeit von herkömmlichen Filmkühllöchern überlegen.

Insgesamt betrifft die Erfindung ein Filmkühlloch 20 von zu kühlenden Gasturbinen-Bauteilen, mit einem Einströmabschnitt 26 mit einem konstanten Durchströmungsquerschnitt, an dem sich ein Diffusorabschnitt 28 mit einem sich verändernden Durchströmungsquerschnitt anschließt. Um eine besondere effiziente Filmkühllung bereitzustellen, wird vorgeschlagen, dass die Aufweitung des Diffusorbereichs 26 lediglich in lateraler Richtung LR erfolgt.

## Patentansprüche

1. Gekühltes Bauteil (12) für eine Turbine,
mit einer Wand (14), die von einer ersten Oberfläche (16) und einer der ersten Oberfläche (16) gegenüberliegende zweite Oberfläche (18) begrenzt ist, wobei die erste Oberfläche (16) vorgesehen ist von einem heißeren Medium (M_{H}), welches von einem stromaufliegenden Bereich (16a) zu einem stromabliegenden Bereich (16b) strömbar ist, umströmt zu werden, und wobei die zweite Oberfläche (18) vorgesehen ist mit einem kühleren Medium (M_{K}) in Kontakt zu kommen,
mit zumindest einem zur zweiten Oberfläche (18) geneigten Filmkühlloch (20) zur Durchleitung des kühleren Mediums (M_{K}) durch die Wand zur zweiten Oberfläche (16),
wobei das betreffende Filmkühlloch (20) umfasst:
- eine in der zweiten Oberfläche (18) angeordnete Einströmöffnung (22), durch welche das kühlere Medium (M_{K}) in das Filmkühlloch (20) einströmbar ist,
- eine in der ersten Oberfläche (16) angeordnete Ausströmöffnung (24), durch welche das im Inneren des Filmkühllochs (20) strömbare kühlere Medium (M_{K}) das Filmkühlloch (20) verlassen kann,
- eine virtuelle zentrale Längsachse (LL), die sich mit einer Lochlänge (L) von der Einströmöffnung (22) bis zu der Ausströmöffnung (24) erstreckt,
- vier Umfangsabschnitte, die entlang eines zur Längsachse tangentialen Umlaufs aufeinanderfolgend nacheinander ineinander übergehen:
* einen dem heißeren Medium zugewandten Umfangsabschnitt (UA_{H}),
* einen ersten seitlichen Umfangsabschnitt (UA_{S1}),
* einen dem kühleren Medium zugewandten Umfangsabschnitt (UA_{K}) und
* einen zweiten seitlichen Umfangsabschnitt (UA_{S2}),
- einen zwischen der Einströmöffnung (22) und einem Übergangspunkt (25) angeordneten Einströmabschnitt (26) mit einem konstanten Durchströmungsquerschnitt und
- einen von dem Übergangspunkt (25) bis zur Ausströmöffnung (24) angeordneten Diffusorabschnitt (28 mit einer diffusorartigen Aufweitung des Filmkühllochs (20)und mit einem in dieser Richtung zunehmenden Durchströmungsquerschnitt,
- eine abströmseitigen Diffusorkante (30), an der der dem kühleren Medium zugewandte Umfangsabschnitt (UA_{K}) an die zweite Oberfläche (16) angrenzt,
- eine anströmseitigen Diffusorkante (34), an der der dem heißeren Medium zugewandte Umfangsabschnitt (UA_{H}) an die zweite Oberfläche (16) angrenzt und
- einen Abstand (w_{bc}) zwischen anströmseitiger Diffusorkante (34) und abströmseitige Diffusorkante (30), wobei die Neigung des Filmkühllochs (20) gegenüber der ersten Oberfläche (16) derart ist, dass die virtuelle zentrale Längsachse (LL) - in einer Querschnittbetrachtung durch die betreffende Wand (14) - mit dem stromauf liegenden Bereich (16a) der zweiten Oberfläche (16) einen spitzen Neigungswinkel (α_{N}) einschließt, und
wobei der dem kühleren Medium (M_{K}) zugewandte Umfangsabschnitt (UA_{K}) mit der virtuellen Längsachse (LL)
- in einer Querschnittbetrachtung durch die betreffende Wand (14) - einen Rücklage-Winkel (α₃) einschließt,
wobei,
der Rücklage-Winkel (α₃) einen Wert kleiner als 1° aufweist,
**dadurch gekennzeichnet,**
**dass** die diffusorartige Aufweitung des Filmkühllochs (20) im Diffusorabschnitt unmittelbar stromab des Übergangspunkts (25) - in einer Querschnittbetrachtung durch die betreffende Wand (14) - eine Diffusorhöhe (h) aufweist, die kleiner ist als der Durchmesser (d) des Einströmabschnitts (26).

2. Bauteil (12) nach Anspruch 1,
bei dem die zwischen dem Übergangspunkt (25) und der Ausströmöffnung (24) erfassbare Länge (L_{diff}) des Diffusorabschnitts (28) größer ist als der 7-fache Durchmesser (d) des Einströmabschnitts (26).

3. Bauteil (12) nach Anspruch 1 oder 2,
bei dem die seitlichen Umfangsabschnitte (UA_{S1}, UA_{S2}) des Diffusorabschnitts (28) bei senkrechter Projektion zur ersten Oberfläche (16) geradlinig ausgestaltet sind und diese mit der virtuellen zentralen Längsachse (LL) einen Öffnungswinkel (β₁) von mindestens 11,5° einschließen.

4. Bauteil (12) nach Anspruch 1, 2 oder 3,
bei dem die abströmseitige Diffusorkante (30) im Wesentlichen gerade ist.

5. Bauteil (12) nach einem der vorangehenden Ansprüche,
bei dem die anströmseitige Diffusorkante (34) gekrümmt ist.

6. Bauteil (12) nach einem der vorangehenden Ansprüche,
bei dem der Abstand (w_{bc}) im Wesentlichen dem Durchmesser (d) des Einströmabschnitts (26) geteilt durch den Sinus des Neigungswinkels (α_{N}) entspricht: w_{bc} = d / sind (α_{N}).

7. Bauteil (12) nach einem der vorangehenden Ansprüche, mit einer Vielzahl entsprechender Filmkühllöcher (20), angeordnet in ein oder mehreren Reihen.

## Claims

1. Cooled component (12) for a turbine,
having a wall (14) which is delimited by a first surface (16) and by a second surface (18) which is opposite the first surface (16), wherein the first surface (16) is provided so as to be flowed around by a relatively hot medium (M_{H}), which is able to flow from an upstream region (16a) to a downstream region (16b), and wherein the second surface (18) is provided so as to come into contact with a relatively cool medium (M_{K}), having at least one film-cooling hole (20) which is inclined with respect to the second surface (18) and which serves for the passage of the relatively cool medium (M_{K}) to the second surface (16) through the wall,
wherein the film-cooling hole (20) in question comprises:
- an inflow opening (22) which is arranged in the second surface (18) and through which the relatively cool medium (M_{K}) is able to flow into the film-cooling hole (20),
- an outflow opening (24) which is arranged in the first surface (16) and through which the relatively cool medium (M_{K}), which is able to flow in the interior of the film-cooling hole (20), is able to exit the film-cooling hole (20),
- a virtual central longitudinal axis (LL) which extends by a hole length (L) from the inflow opening (22) to the outflow opening (24),
- four peripheral sections which transition into one another successively one after the other along a periphery which is tangential to the longitudinal axis:
* a peripheral section (UA_{H}) which faces the relatively hot medium,
* a first lateral peripheral section (UA_{S1}),
* a peripheral section (UA_{K}) which faces the relatively cool medium, and
* a second lateral peripheral section (UA_{S2}),
- an inflow section (26) which is arranged between the inflow opening (22) and a transition point (25) and which has a constant throughflow cross section, and
- a diffusor section (28) which is arranged from the transition point (25) to the outflow opening (24), which has a diffusor-like widening of the film-cooling hole (20) and which has a throughflow cross section which increases in this direction,
- an outflow-side diffusor edge (30) which is adjoined at the second surface (16) by the peripheral section (UA_{K}) which faces the relatively cool medium,
- an inflow-side diffusor edge (34) which is adjoined at the second surface (16) by the peripheral section (UA_{H}) which faces the relatively hot medium, and
- a spacing (w_{bc}) between the inflow-side diffusor edge (34) and the outflow-side diffusor edge (30),
wherein the inclination of the film-cooling hole (20) in relation to the first surface (16) is such that the virtual central longitudinal axis (LL) includes - in a cross-sectional view through the wall (14) in question - an acute inclination angle (α_{N}) with the upstream region (16a) of the second surface (16), and
wherein the peripheral section (UA_{K}) which faces the relatively cool medium (M_{K}) includes - in a cross-sectional view through the wall (14) in question - a rear-position angle (α₃) with the virtual longitudinal axis (LL),
wherein
the rear-position angle (α₃) has a value which is less than 1°, **characterized in that**,
immediately downstream of the transition point (25), the diffusor-like widening of the film-cooling hole (20) in the diffusor section has - in a cross-sectional view through the wall (14) in question - a diffusor height (h) which is less than the diameter (d) of the inflow section (26).

2. Component (12) according to Claim 1,
in which the length (L_{diff}) of the diffusor section (28), which is able to be recorded between the transition point (25) and the outflow opening (24), is greater than 7 times the diameter (d) of the inflow section (26).

3. Component (12) according to Claim 1 or 2,
in which, in a perpendicular projection with respect to the first surface (16), the lateral peripheral sections (UA_{S1}, UA_{S2}) of the diffusor section (28) are of rectilinear form, and said sections include an opening angle (β₁) of at least 11.5° with the virtual central longitudinal axis (LL).

4. Component (12) according to Claim 1, 2 or 3,
in which the outflow-side diffusor edge (30) is substantially straight.

5. Component (12) according to one of the preceding claims, in which the inflow-side diffusor edge (34) is curved.

6. Component (12) according to one of the preceding claims, in which the spacing (w_{bc}) substantially corresponds to the diameter (d) of the inflow section (26) divided by the sine of the inclination angle (α_{N}) : w_{bc} = d / sind (α_{N}).

7. Component (12) according to one of the preceding claims, having a multiplicity of corresponding film-cooling holes (20) arranged in one or more rows.

## Revendications

1. Pièce (12) refroidie d'une turbine,
comprenant une paroi (14), qui est délimitée par une première surface (16) et par une deuxième surface (18) opposée à la première surface (16), la première surface (16) étant prévue pour être parcourue par un fluide (M_{H}) assez chaud qui peut passer d'une partie (16a) en amont à une partie (16b) en aval, et la deuxième surface (18) étant prévue pour venir en contact avec un fluide (M_{K}) assez froid,
comprenant au moins un trou (20) de refroidissement pelliculaire, incliné par rapport à la deuxième surface (18), pour le passage du fluide (M_{K}) assez froid à travers la paroi vers la deuxième surface (16),
dans laquelle le trou (20) de refroidissement pelliculaire concerné comprend :
- une ouverture (22) d'entrée, qui est disposée dans la deuxième surface (18) et par laquelle le fluide (M_{K}) assez froid peut pénétrer dans le trou (20) de refroidissement pelliculaire,
- une ouverture (24) de sortie, qui est disposée dans la première surface (16) et par laquelle le fluide (M_{K}) assez froid, qui peut passer à l'intérieur du trou (20) de refroidissement pelliculaire, peut quitter le trou (20) de refroidissement pelliculaire,
- un axe (LL) longitudinal central virtuel, qui s'étend, par une longueur (L) de trou, de l'ouverture (22) d'entrée à l'ouverture (24) de sortie,
- quatre parties de pourtour, qui se confondent l'une après l'autre successivement suivant un pourtour tangentiel à l'axe longitudinal :
* une partie (UA_{H}) de pourtour tournée vers le milieu assez chaud,
* une première partie (UA_{S1}) de pourtour latérale,
* une partie (UA_{K}) de pourtour tournée vers le fluide assez froid et
* une deuxième partie (UA_{S2}) de pourtour latérale,
- une partie (26) d'entrée disposée entre l'ouverture (22) d'entrée et un point (25) de transition et ayant une section transversale de passage constante et
- une partie (28) de diffuseur allant, du point (25) de transition à l'ouverture (24) de sortie et ayant un élargissement de type en diffuseur du trou (20) de refroidissement pelliculaire et ayant une section transversale de passage croissant dans ce sens,
- un bord (30) de diffuseur en aval, où la partie (UA_{K}) de pourtour tournée vers le fluide assez froid est voisine de la deuxième surface (16),
- un bord (34) de diffuseur en amont où la partie (UA_{H}) de pourtour tournée vers le fluide assez chaud est voisine de la deuxième surface (16) et
- une distance (W_{bc}) entre le bord (34) de diffuseur en amont et le bord (30) de diffuseur en aval, l'inclinaison du trou (20) de refroidissement pelliculaire par rapport à la première surface (16) étant telle que l'axe (LL) longitudinal central virtuel - considéré en section transversale dans la paroi (14) concernée - fait avec la partie (16a) en amont de la deuxième surface (16) un angle (α_{N}) d'inclinaison aigu et dans laquelle la partie (UA_{K}) de pourtour tournée vers le fluide (M_{K}) assez froid fait avec l'axe (LL) longitudinal virtuel - considéré suivant une section transversale de la paroi (14) concernée - un angle (α₃) de recoupement,
dans laquelle,
l'angle (α₃) de recoupement a une valeur plus petite que 1°, **caractérisée,**
**en ce que** l'élargissement de type en diffuseur du trou (20) de refroidissement pelliculaire dans la partie de diffuseur immédiatement en aval du point (25) de transition - considéré dans la section transversale de la paroi (14) concernée a une hauteur (h) de diffusion qui est plus petite que le diamètre (d) de la partie (26) d'entrée.

2. Pièce (12) suivant la revendication 1,
dans laquelle la longueur (L_{diff}), pouvant être relevée entre le point (25) de transition et l'ouverture (24) de sortie, de la partie (28) de diffuseur est plus grande que 7 fois le diamètre (d) de la partie (26) d'entrée.

3. Pièce (12) suivant l'une des revendications 1 ou 2,
dans laquelle les parties (UA_{S1}, UA_{S2}) latérales de pourtour de la partie (28) de diffuseur sont en ligne droite en projection perpendiculaire à la première surface (16) et celles-ci font avec l'axe (LL) longitudinal central virtuel un angle (β₁) d'ouverture d'au moins 11,5°.

4. Pièce (12) suivant l'une des revendications 1, 2 ou 3,
dans laquelle le bord (30) de diffuseur en aval est sensiblement droit.

5. Pièce (12) suivant l'une des revendications précédentes,
dans laquelle le bord (34) de diffuseur en amont est incurvé.

6. Pièce (12) suivant l'une des revendications précédentes,
dans laquelle la distance (W_{bc}) correspond sensiblement au diamètre (d) de la partie (26) d'entrée divisée par le sinus de l'angle (α_{N}) d'inclinaison : W_{bc} = d / sin (α_{N}).

7. Pièce (12) suivant l'une des revendications précédentes, comprenant une pluralité de trous (20) de refroidissement pelliculaire disposés en une rangée ou en plusieurs rangées.
